# FASCICULE DE BREVET EUROPEEN

(11) **EP 1 992 563 B1**
(45) Date de publication et mention de la délivrance du brevet: **03.08.2011**
(21) Numéro de dépôt: 08155786.0
(22) Date de dépôt: 07.05.2008
(51) Int. Cl.: B65B 25/22, B65B 29/08, B65D 81/34

(54) **Procédé en vue du traitement thermique de produits sous vide et emballage obtenu par la mise en oeuvre dudit procédé**
Verfahren zur Wärmebehandlung von vakuumverpackten Produkten und Verpackung, die durch die Umsetzung dieses Verfahrens entsteht
Heat-treatment method for vacuum-packed products and packaging obtained from implementing said method

(30) Priorité: 14.05.2007 FR 0755057
(43) Date de publication de la demande: 19.11.2008
(73) Titulaire: Mecaplastic, 85700 Pouzauges (FR)
(72) Inventeur: Berthe, Pierre, 7540 Kain (BE)
(74) Mandataire: Hennion, Jean-Claude

(56) Documents cités:
- EP-A- 1 053 944
- EP-A- 1 468 933
- EP-A- 1 531 132
- WO-A-01/19683
- WO-A-99/32373
- WO-A-02/066336
- WO-A-2006/109000
- GB-A- 2 252 712
- US-A1- 2006 032 852

## Description

La présente invention concerne un procédé en vue du traitement thermique de produits sous vide. Elle concerne également un emballage obtenu par la mise en oeuvre dudit procédé.

Ce procédé sera particulièrement adapté pour le traitement thermique de produits alimentaires, toutefois, le procédé pourra également être utilisé pour la formation de barquettes dans d'autres domaines que celui de la cuisson d'aliments et notamment dans la stérilisation de produits à usage unique dans le milieu médical ou encore dans l'emballage de préparations pharmaceutiques, médicinales ou cosmétologiques.

Il a déjà été proposé sur le marché des barquettes adaptées à la cuisson sous vide et permettant de préserver le goût des aliments.

En général pour réaliser la cuisson, la barquette est associée à un film d'operculage qui va venir fermer la barquette, ce film étant muni d'une valve permettant le dégazage des produits pendant le traitement thermique.

La demanderesse a observé que compte tenu des contraintes de pression lors de la mise sous vide, on pouvait observer des déformations au niveau de la barquette rendant le produit difficilement commercialisable.

Compte tenu de cette contrainte sur la barquette, les industriels ont tenté de remédier à cet inconvénient en augmentant la rigidité de la barquette ou encore en modifiant les conditions de vide lors de la cuisson, mais ces solutions ne sont pas satisfaisantes et en tous les cas il apparaît qu'elles ne sont pas adaptées à la cuisson en particulier dans un tunnel micro-ondes.

La présente invention a pour but de pallier aux inconvénients précités et de proposer un procédé en vue du traitement thermique de produits et notamment la cuisson de produits agroalimentaires, le procédé permettant l'application de barèmes de cuisson étendus avec des vides pouvant être importants.

Un autre avantage de la présente invention est de proposer un procédé en vue du traitement thermique de produits notamment la cuisson de produits alimentaires permettant de limiter la déformation de la barquette et également d'empêcher l'écrasement des aliments.

Un autre objet de la présente invention est de proposer un procédé en vue du traitement thermique de produits notamment la cuisson de produits alimentaires dans lequel on pourra mettre en barquette des produits présentant une tenue faible et notamment des produits friables.

Un autre avantage de la présente invention est de proposer un procédé en vue du traitement thermique de produits, notamment la cuisson de produits alimentaires dans lequel la cuisson peut être réalisée dans un tunnel micro-ondes.

Il est connu les documents WO-02/066336 et WO-2006/109000 permettant de résoudre certains des inconvénients précités.

Selon le document WO-02/066336, il est prévu des moyens permettant de maîtriser la déformation d'une paroi souple d'un réceptacle lors du refroidissement et après l'opération d'obturation. Pour parvenir à ce résultat, il convient de suivre des courbes de température et de pression particulière et également de réaliser au cours du refroidissement l'injection dans le réceptacle d'un fluide gazeux dit additionnel. En outre, la réalisation d'une déformation de la paroi du réceptacle préalable à l'obturation, notamment en lui donnant localement une certaine concavité, permet de maintenir une certaine surpression dans ledit réceptacle avant l'obturation, et permet également de prendre en compte le fait qu'un certain volume de fluide gazeux sera produit par la matière contenue à l'intérieur dudit réceptacle, après obturation de l'orifice d'échappement. Ainsi, au lieu d'altérer la forme du réceptacle, le volume de fluide permettra au contraire au réceptacle de retrouver une forme jugée convenable.

Le document WO-2006/109000 prévoit également un procédé de traitement d'un produit contenu dans un emballage tel qu'une barquette. Selon ce document, il est prévu une étape dans laquelle un fluide gazeux est introduit dans l'emballage pour provoquer une augmentation de son volume intérieur par une déformation provisoire de sa paroi déformable, et provoquer une surpression. L'emballage peut alors être fermé puis lorsque le contenu à l'intérieur de cet emballage aura retrouvé son volume normal à la température ambiante, l'emballage aura retrouvé une forme voisine de sa forme initiale sans déformation excessive.

Selon le document WO-02/066336, l'injection du fluide gazeux additionnel permettant la déformation de la paroi est réalisée lors du traitement thermique et notamment au cours de la phase de refroidissement. De même, dans le document WO-2006/109000, il est réalisé l'introduction d'un volume de gaz à la fin de l'étape de maintien à température. Par conséquent, selon ces deux documents, l'étape de scellage de la barquette est réalisé en cours de traitement thermique, ledit traitement thermique étant par conséquent réalisé sur un emballage non étanche. Par ailleurs, ces procédés ne permettent pas une maîtrise complète de la déformation du film d'operculage.

L'invention a donc également pour objet de pallier les inconvénients des procédés et emballages décrits dans les documents WO-02/066336 et WO-2006/109000.

L'invention a ainsi pour objet un procédé selon la revendication 1.

L'invention vise également un emballage selon la revendication 8.

D'autres caractéristiques et avantages de l'invention apparaîtront plus clairement à la lecture de la description ci-après d'un exemple préféré de réalisation dans lequel la description n'est donnée qu'à titre d'exemple non limitatif et en référence aux dessins annexés parmi lesquels :
- la figure 1 représente en vue de coupe schématique, un emballage avec une barquette fermée par un film d'operculage dans une étape de réalisation du procédé,
- la figure 2 représente un emballage fermé, tel que représenté à la figure 1 dans la dernière étape du procédé,
- la figure 3 représente un exemple de profil de déformation du film d'operculage conforme à une étape du procédé,
- la figure 4 représente un exemple de réalisation d'un emballage selon l'état de l'art antérieur.

En se reportant à la figure 1, on voit un emballage 1 composé d'une barquette 2, d'un film d'operculage 3 et d'une valve 4.

Des produits 5 sont disposés à l'intérieur de la barquette 2, il s'agit dans l'exemple des figures 1 et 2 de produits alimentaires.

On voit que contrairement à l'état de la technique représenté à la figure 4 le film d'operculage 3 n'est pas disposé à plat sur la barquette 2 lors de l'opération de thermo-scellage mais comporte un bossage 9.

Dans l'exemple de la figure 1, ce bossage 9 est un bossage 9 positif c'est-à-dire qu'il s'étend au dessus de la barquette 2.

Toutefois, on pourra également prévoir que ce bossage 9 soit un bossage 9 négatif, c'est-à-dire qu'il viendra en partie à l'intérieur de la barquette 2 par rapport à la surface de scellage.

La déformation du film d'operculage 3 est réalisée juste avant l'opération de scellage du film 3 sur les bords de la barquette 2.

De manière avantageuse, la formation du bossage 9 s'effectue par une opération de thermo-formage.

Ce bossage 9 permet, lors de la phase de refroidissement, d'empêcher toute déformation de la barquette 2, la déformation, qui est en effet due au vide formé lors de cette phase de refroidissement, étant empêchée par la déformation du film d'operculage 3, est telle que représentée à la figure 2.

Contrairement à l'état de la technique représenté à la figure 4, la déformation du bossage 9 permet par conséquent d'obtenir un produit fini dans lequel la barquette 2 n'est pas déformée. A ce sujet, la figure 4 représente un emballage 1 obtenu par les techniques classiques dans lesquelles on voit bien que le film d'operculage 3 ne peut se déformer, étant positionné à plat et dans lequel les parois de la barquette 2 viennent se déformer suite aux contraintes engendrées lors du refroidissement qui engendre un vide à l'intérieur de la barquette 2.

Avantageusement, on prévoit un profil de déformation particulier du film d'operculage 3 de manière à limiter les contraintes sur ce film 3 lorsqu'il est dans la position illustrée à la figure 2, c'est-à-dire après l'étape de refroidissement.

Pour ce faire, selon un mode de réalisation préféré, le profil de déformation du film d'operculage 3 correspond à la forme des parois intérieures 6 de la barquette 2 permettant de limiter les tensions sur le film lors et suite à l'étape de mise sous vide.

La déformation du film 3 est avantageusement accentuée en direction des bords pour limiter la tension du film 3 dans les zones latérales 7 et notamment compte tenu du retrait se produisant lors de l'étape de refroidissement et de mise sous vide.

A ce sujet, un profil de déformation possible du film d'operculage 3 est représenté à la figure 3.

Dans cette figure, on voit que le bossage a une profondeur maximale h. Avantageusement, on détermine cette profondeur h du bossage positive ou négative, en fonction du volume supplémentaire que l'on souhaite obtenir par rapport au volume libre de la barquette après mise sous vide.

Par volume libre de la barquette après mise sous vide, on entend l'espace libre entre le plan de scellage et les produits 5 à traiter dans la barquette 2 une fois les produits 5 mis sous vide.

De manière avantageuse, on prévoit que la déformation du film d'operculage correspond au volume libre de la barquette 2 après mise sous vide plus ou moins 15 %.

En ce qui concerne le placement de l'orifice de dégazage 8, on pourra prévoir que ce dernier soit disposé sensiblement au centre du film 3, tel que représenté dans les figures 1 et 2 ou encore disposé au voisinage d'un bord de la barquette 2.

Une fois l'opération de formage du bossage 9 réalisée, on vient effectuer les opérations de perçage de l'orifice de dégazage 8 dans la zone intérieur du film puis le placement de la valve 4 sur le film 3 au dessus de l'orifice de dégazage 8 puis une étape de fixation de la zone périphérique du film 3 sur le rebord de la barquette 2 préalablement remplie de produits.

Le procédé consiste ensuite à soumettre la barquette remplie et fermée à un traitement thermique au cours duquel la valve 4 s'ouvre lorsque la température des produits atteint une première valeur donnée permettant le dégazage des produits et à l'issue duquel la valve 4 se ferme lorsque la température des produits atteint une seconde valeur donnée.

Compte tenu de la forme et des dimensions du bossage 9 du film d'operculage 3 et tel que représenté à la figure 2, on voit qu'à l'issue des différentes étapes du procédé la barquette 2 ne s'est pas déformée et par conséquent l'emballage 1 conserve une très bonne présentation.

Il est également important de souligner à ce niveau que la cuisson des produits 5 pourra être réalisée dans un tunnel micro-ondes de manière continue.

Cela étant, le traitement thermique pourra également être réalisé selon d'autres modes de cuisson classiquement utilisés dans le domaine.

Bien entendu, d'autres modes de réalisation à la portée d'un homme de l'art auront également pu être envisagés sans pour autant sortir du cadre de l'invention définie par les revendications ci-après.

## Revendications

1. Procédé en vue du traitement thermique de produits sous vide, notamment la cuisson de produits alimentaires, contenus dans une barquette (2) fermée par un film d'operculage (3) et munie d'une valve (4) permettant le dégazage des produits pendant ledit traitement thermique, ledit procédé étant **caractérisé en ce qu'**il consiste à réaliser successivement les étapes suivantes :
a) former lors d'une étape de thermoformage au moins un bossage (9) dans la zone intérieure du film d'operculage (3) délimitée par la zone périphérique servant à la fixation du film (3) sur un rebord de la barquette (2),
b) percer un orifice de dégazage (8) dans la zone intérieure du film (3),
c) placer la valve (4) sur le film (3) au-dessus de l'orifice de dégazage (8),
d) fixer la zone périphérique du film (3) sur le rebord de la barquette (2), préalablement remplie de produits,
e) soumettre la barquette (2) ainsi remplie et fermée à un traitement thermique, au cours duquel la valve (4) s'ouvre lorsque la température des produits atteint une première valeur donnée, permettant le dégazage des produits, et à l'issue duquel la valve (4) se ferme lorsque la température des produits atteint une seconde valeur donnée,
et étant **caractérisé en ce que** les formes et dimension d'au moins le bossage (9) du film d'operculage (3) sont déterminées en fonction des produits et du traitement thermique en sorte d'obtenir que, après refroidissement, le film d'operculage (3) se déforme essentiellement au niveau dudit bossage (9) toute en empêchant la déformation de la barquette (2),

2. Procédé selon la revendication 1 dans lequel le volume engendré par la déformation du film d'operculage (3) correspond au volume libre de la barquette (2) après mise sous vide plus ou moins 15 %.

3. Procédé selon l'une ou l'autre des revendications 1 ou 2 dans lequel la déformation du film (3) est accentuée en direction des bords.

4. Procédé selon l'une ou l'autre des revendications 1 ou 2 dans lequel le profil de déformation du film d'operculage (3) correspond à la forme des parois intérieures (6) de la barquette (2) permettant de limiter les tensions sur le film lors et suite à l'étape de mise sous vide.

5. Procédé selon l'une quelconque des revendications précédentes dans lequel l'orifice de dégazage (8) est disposé sensiblement au centre du film (3).

6. Procédé selon l'une quelconque des revendications 1 à 4 dans lequel l'orifice de dégazage (8) est disposé au voisinage d'un bord de la barquette (2).

7. Procédé selon l'une quelconque des revendications précédentes dans lequel l'étape de traitement thermique est réalisée de manière continue dans un tunnel micro onde.

8. Emballage contenant un produit traité thermiquement obtenu par la mise en oeuvre du procédé selon l'une quelconque des revendications précédentes.

## Claims

1. A method for thermal processing of products under vacuum, especially cooking of food products, contained in a container (2) closed by a protective film (3) and fitted with a valve (4) for degassing the products during said thermal processing, **characterized in that** said method consisting of successively processing the following steps:
a) forming during a thermoforming step at least one boss (9) in the inner zone of the protective film (3) delimited by the peripheral zone for fixing the film (3) to an edge of the container (2),
b) boring a degassing orifice (8) in the inner zone of the film,
c) placing the valve (4) on the film (3) above the degassing orifice (8),
d) fixing the peripheral zone of the film (3) to the edge of the container (2), previously filled with products,
e) subjecting the now filled and closed container (2) to thermal processing, during which the valve (4) opens when the temperature of the products reaches a first given value, allowing degassing of the products, and on completion of which the valve (4) closes when the temperature of the products reaches a second given value,
and **characterized in that** the shapes and dimension of said at least one boss (9) of the protective film (3) being determined as a function of the products and thermal processing such that, after cooling, the protective film (3) deforming essentially at the level of said boss while preventing from any deformation of the container (2).

2. The method according to claim 1, wherein the volume generated by the deformation of the protective film (3) corresponds to the free volume of the container (2) after placing under vacuum more or less 15%.

3. The method according to claim 1 or 2, wherein the deformation of the film is accentuated in the direction of the edges.

4. The method according to claim 1 or 2, wherein the deformation profile of the protective film (3) corresponds to the shape of the inner walls (6) of the container (2) to limit tension on the film during and after the vacuum step.

5. The method according to any of the claims 1 to 4, wherein the degassing orifice (8) is placed substantially in the center of the film (3).

6. The method according to any of the claims 1 to 4, wherein the degassing orifice (8) is placed near an edge of the container (2).

7. The method according to any of the claims 1 to 6, wherein the thermal processing step is carried out continuously in a microwave oven.

8. Packaging containing a thermally processed product obtained by executing the method according to any of the claims 1 to 7.

## Patentansprüche

1. Verfahren zur Wärmebehandlung von Produkten unter Vakuum, insbesondere Kochen von Lebensmitteln, die in einer Schale (2) enthalten sind, die durch eine Deckfolie (3) verschlossen und mit einem Ventil (4) ausgestattet ist, das die Entgasung der Produkte während der Wärmebehandlung ermöglicht, wobei das Verfahren **dadurch gekennzeichnet ist, daß** es darin besteht, nacheinander die folgenden Schritte auszuführen:
a) Formen, während eines Schrittes des Thermoformens, mindestens einer Erhebung (9) in dem inneren Bereich der Deckfolie (3), der durch den Umfangsbereich begrenzt ist, der zur Befestigung der Folie (3) auf einem Rand der Schale (2) dient,
b) Bohren einer Entgasungsöffnung (8) in den inneren Bereich der Folie (3),
c) Anbringen des Ventils (4) auf der Folie (3) über der Entgasungsöffnung (8),
d) Befestigen des Umfangsbereiches der Folie (3) auf dem Rand der Schale (2), die zuvor mit Produkten befüllt wurde,
e) Durchführen einer Wärmebehandlung der auf diese Weise befüllten und verschlossenen Schale (2), in deren Verlauf das Ventil (4) sich öffnet, wenn die Temperatur der Produkte einen ersten gegebenen Wert erreicht, und dabei die Entgasung der Produkte ermöglicht, und an deren Ende das Ventil (4) sich schließt, wenn die Temperatur der Produkte einen zweiten gegebenen Wert erreicht,
und **dadurch gekennzeichnet ist, daß** die Formen und die Größe mindestens der Erhebung (9) der Deckfolie (3) in Abhängigkeit von den Produkten und der Wärmebehandlung bestimmt werden, derart, daß nach Abkühlung die Deckfolie (3) sich im Wesentlichen im Bereich der Erhebung (9) verformt, wobei gleichzeitig die Verformung der Schale (2) verhindert wird.

2. Verfahren nach Anspruch 1, wobei das Volumen, das durch die Verformung der Deckfolie (3) erzeugt wird, dem freien Volumen der Schale (2) nach Evakuierung plus oder minus 15 % entspricht.

3. Verfahren nach einem der Ansprüche 1 oder 2, wobei die Verformung der Folie (3) in Richtung der Ränder zunimmt.

4. Verfahren nach einem der Ansprüche 1 oder 2, wobei das Verformungsprofil der Deckfolie (3) der Form der Innenwände (6) der Schale (2) entspricht und **dadurch** ermöglicht, die auf die Folie einwirkenden Spannungen während und nach dem Schritt der Evakuierung zu begrenzen.

5. Verfahren nach einem der vorhergehenden Ansprüche, wobei die Entgasungsöffnung (8) im Wesentlichen in der Mitte der Folie (3) angeordnet ist.

6. Verfahren nach einem der Ansprüche 1 bis 4, wobei die Entgasungsöffnung (8) in der Nähe eines Randes der Schale (2) angeordnet ist.

7. Verfahren nach einem der vorhergehenden Ansprüche, wobei der Schritt der Wärmebehandlung auf kontinuierliche Weise in einem Mikrowellentunnel durchgeführt wird.

8. Verpackung, die ein einer Wärmebehandlung unterzogenes Produkt enthält und durch Anwendung des Verfahrens nach einem der vorhergehenden Ansprüche hergestellt wurde.
